# EUROPÄISCHE PATENTSCHRIFT

(11) **EP 0 058 983 B1**
(45) Veröffentlichungstag und Bekanntmachung des Hinweises auf die Patenterteilung: **06.11.1985**
(21) Anmeldenummer: 82101341.4
(22) Anmeldetag: 22.02.1982
(51) Int. Cl.: A63C 11/06

(54) **Gerät zum Schärfen von Skikanten**
Device for sharpening ski edges
Dispositif pour affûter des carres de ski

(30) Priorität: 25.02.1981 DE 3107080
(43) Veröffentlichungstag der Anmeldung: 01.09.1982
(73) Patentinhaber: Finsterwald, Manfred, D-8025 Unterhaching (DE)
(72) Erfinder: Finsterwald, Manfred, D-8025 Unterhaching (DE); Hoche, Günter, D-7518 Bretten (DE)
(74) Vertreter: Dipl.-Phys.Dr. Manitz Dipl.-Ing. Finsterwald Dipl.-Ing. Grämkow Dipl.-Chem.Dr. Heyn Dipl.-Phys. Rotermund Morgan, B.Sc.(Phys)

## Beschreibung

Die Erfindung betrifft ein Gerät zum Schärfen von Skikanten mit einem ein rotierendes Schleiforgan antreibenden Motor und einem den Motor aufnehmenden Gehäuse mit einer am jeweiligen Ski mit Anschlagorganen abstützbaren Führungsfläche, dessen Motor im Gehäuse mit zumindest im wesentlichen senkrecht zur Führungsfläche verlaufender Welle angeordnet ist, deren freies Ende zur lösbaren Befestigung einer Schleifscheibe ausgebildet ist.

Es ist bekannt, dass die Fahreigenschaften von Skiern sehr stark von der jeweiligen Kantenschärfe abhängig sind, da unscharfe, d.h. gerundete Kanten keine exakte Führung der Skier, insbesondere auf harten und auch eisigen Pisten ermöglichen und häufig Ursache für Stürze und daraus resultierende Verletzungen sind. Untersuchungen haben ergeben, dass etwa 80% aller benutzten Skier dringender Pflege bedürfen, wobei insbesondere festgestellt worden ist, dass Skier nach nur zehntägigem Gebrauch lediglich noch etwa 60% des ursprünglichen Kantengriffs besitzen.

Zum Schärfen von Skikanten sind feilenartig ausgebildete Geräte bekannt, die mit einer gleichzeitig zum Einspannen der Feile dienenden Führung ausgestattet sind. Derartige Geräte haben jedoch vor allem die Nachteile, dass die Schärfarbeit erhebliche Kraftaufwendung erfordert, zeitraubend ist und bei einem Abrutschen des Geräts der Gleitbelag der Skier stark beschädigt werden kann. Ausserdem werden derartige Feilen sehr schnell stumpf, da die Skikanten gerade an solchen Stellen, an denen es zu kräftigen Schlägen gegen Steine gekommen ist, stark aushärten und diese harten Bereiche, die kaum entfernt werden können, zu einem Unscharfwerden der Feile führen.

Es ist auch möglich, die Kanten von Skiern in Sportgeschäften nachschleifen zu lassen, wozu im Regelfall Bandschleifgeräte verwendet werden, die gleichzeitig zum Schleifen der Gleitbeläge dienen. Die Arbeitsweise dieser Bandschleifgeräte lässt zumindest teilweise zu wünschen übrig, da zur Erzielung einwandfreier Schleifergebnisse eine hohe Geschicklichkeit der jeweiligen Bedienungsperson erforderlich ist und ausserdem stets die Gefahr besteht, dass beim Schleifen der Unterseite der Kanten der Gleitbelag beschädigt wird bzw. Schleifspäne in den Gleitbelag gedrückt werden. Problematisch ist auch, dass bei diesen mittels Bandschleifgeräten vorgenommenen Schleifvorgängen ein starker Materialabtrag erfolgt, der die Anzahl der insgesamt durchführbaren Schleifvorgänge stark begrenzt.

Aus der AT-A-361 358 ist eine Vorrichtung zum Schleifen der Stahlkanten von Skiern mit einem von einem Antriebsmotor angetriebenen Schleifkörper und mit einem am Ski anzulegenden Führungskörper bekannt, der an einem mit dem Gehäuse des Antriebsmotors verschiebbar verbundenen Korb befestigt ist und der als in Vorschubrichtung der Vorrichtung verlaufende Führungsschiene mit zueinander senkrecht stehenden Führungsflächen ausgebildet ist. In der parallel zur Schleifebene ausgerichteten Führungsfläche der Führungsschiene ist eine Öffnung für den Durchtritt des Schleifkörpers vorgesehen. Zur Aufnahme des Schleifkörpers ist an der Welle des Antriebsmotors ein Spannfutter angebracht. Nachteilig bei dieser bekannten Vorrichtung ist vor allem der aus dem verschiebbar gelagerten Korb resultierende aufwendige Aufbau sowie die Tatsache, dass das Gerät nicht für eine Einhandbedienung geeignet ist.

Aus der DE-A-21 43 860 ist eine zum Schleifen und Auffrischen von Skikörper-Seitenflächen dienende Vorrichtung bekannt, die aus einem am Ski geführten Schlitten und einem beweglichen und einstellbaren Support für eine zylindrische Schleifscheibe besteht, die mit ihrer Achse zur Seitenflächenkante parallel und zur Längsachse der Seitenfläche im wesentlichen lotrecht verläuft. Der Antrieb der Schleifscheibe erfolgt über eine flexible Hohlwelle. Der die Schleifscheibenhohlwelle aufnehmende Support ist um eine sich senkrecht zur Skilängsachse erstreckende Achse schwenkbar gelagert und wird von einer Zugfeder gegen einen einstellbaren Anschlag anliegend gehalten. Die wesentlichsten Nachteile dieses bekannten Geräts bestehen darin, dass ein vom Gerät getrennter, mit diesem über eine flexible Hohlwelle zu verbindender Motor benötigt und damit die Gesamtvorrichtung aufwendig und schwer zu handhaben wird.

Aufgabe der Erfindung ist es, eine Vorrichtung der eingangs angegebenen Art kompakt und einfach auszubilden und zu gewährleisten, dass es für Einhandbetrieb geeignet und ohne besondere Sachkenntnis problemfrei zu handhaben ist, aufgrund eines vorgebbar geringen Materialabtrags auch ein häufiges Schärfen der Kanten ermöglicht und ohne die Gefahr einer lokalen Kantenüberhitzung und ohne jegliche Gefahr für den Gleitbelag der Skier verwendet werden kann.

Diese Aufgabe wird gemäss der Erfindung dadurch gelöst, dass der Motor um eine sich in Längsrichtung der Führungsfläche bzw. in Längsrichtung des Skis erstreckende Achse begrenzt schwenkbar gelagert ist, dass zwischen dem schwenkbar gelagerten Motor und dem Gehäuse eine Druckfeder vorgesehen ist und dass die Abstützorgane am Gerät zur Führungsfläche senkrecht verlaufend und seitlich am Ski abstützbar angebracht sind, wobei deren Abstand zu einer senkrecht durch die Schwenklagerachse gelegten Ebene im wesentlichen gleich dem Radius der Schleifscheibe ist.

Die besonderen Vorteile dieser Lösung bestehen darin, dass sich aufgrund der leichten Handhabbarkeit des kompakten Gerätes eine hohe Bedienungssicherheit erzielen lässt, dass aufgrund der schwenkbaren Lagerung des Motors nicht nur rechtwinklige Kanten, sondern auch Kanten mit einem Winkel kleiner als 90° geschliffen werden können und dass als Folge des definierten, vom Benutzer nicht beeinflussbaren Anpressdruckes und der beim Schleifvorgang aufzuwendenden

geringen Schiebekraft auch bei nicht speziell eingespannten Skiern ein schnelles und dennoch exaktes Kantenschleifen vorgenommen werden kann.

Vorzugsweise ist die Schwenklagerachse im Bereich des der Schleifscheibe gegenüberliegenden Endes der Motorwelle vorgesehen, wobei gemäss einer besonders günstigen Ausgestaltung der Erfindung am obenliegenden Motorflansch ein Gelenkteil mit der Schwenklagerachse und am unteren Motorflansch ein Führungs- und/oder Anschlagstück befestigt ist, so dass sich eine exakte Motor- und damit Schleifscheibenführung bei geringem Aufwand ergibt.

Die Schleifscheibe weist nach einer besonders zweckmässigen Ausgestaltung ein als Schraubhülse ausgebildetes Trägerteil auf und ist auf das mit einem entsprechenden Gewinde versehene freie Ende der Motorwelle aufschraubbar, wobei das der Schleifscheibe gegenüberliegende, mit einem Schlitz oder dergleichen versehene Ende der Motorwelle über eine Öffnung im Gehäuse für ein Werkzeug zugänglich ist. Durch Einführen eines Schraubenziehers kann somit bei gleichzeitigem Halten der gut zugänglichen Schleifscheibe ein Auswechselvorgang durchgeführt werden, wobei es möglich ist, je nach Bedarf auch Schleifscheiben unterschiedlicher Körnigkeit einzusetzen.

Die Schleifscheibe weist einen in Axialrichtung verstärkt ausgebildeten, das Trägerteil aufnehmenden Mittelbereich und einen flachzylindrisch ausgebildeten Randbereich auf, dessen axiale Abmessung nur etwas grösser ist als die Höhe der zu schärfenden Stahlkante. Der flachzylindrische Randbereich stellt den eigentlichen Schleifteil der Scheibe dar. Auftretende Schleifscheibenabnutzung oder Verschmutzung kann - wenn es nicht vorgezogen wird, die Schleifscheibe auszuwechseln - durch Verwendung eines Abrichtsteines beseitigt werden.

Die die Vorspannung erzeugende Druckfeder ist auf oder in einem Gehäuseansatz geführt und greift im Bereich der Mitte des schwenkbar gelagerten Motors an. Im Regelfall ist die Vorspannkraft fest eingestellt, aber es kann prinzipiell auch eine für den Benutzer zugängliche Einstellmöglichkeit vorgesehen werden.

Das Gehäuse besitzt im Bereich der Schleifscheibe einen topfförmigen Aufnahmeraum, dessen Umfangs-Ringwand zumindest auf einem dem Auftreffbereich der Schleifspäne entsprechenden Teilbereich metallisch ausgebildet ist. Auf diese Weise wird vermieden, dass heisse Schleifspäne zur Beschädigung des Kunststoffmaterials führen, aus dem das Gehäuse besteht. Der metallische Teilbereich besteht vorzugsweise aus einem passend in eine entsprechende Ausnehmung des Gehäuses eingesetzten und mittels Schrauben fixierten Einsatzstück, wobei es von besonderem Vorteil ist, dieses Einsatzstück so auszubilden, dass es gleichzeitig ein verschleissfestes Anschlagorgan bildet.

Die an der Skilauffläche zur Anlage kommende Führungsfläche liegt vorzugsweise nicht vollflächig auf der Skilauffläche auf, sondern es sind linienförmige Auflagestellen in Längsrichtung bildende Strukturierungen vorgesehen, die einerseits zu einer Erhöhung der Leichtgängigkeit der Schiebebewegung des Geräts und andererseits dazu führen, dass einem Verschmutzen der Lauffläche durch Schleifstaub, der eventuell sonst in die Lauffläche gedrückt werden könnte, entgegengewirkt wird. Die Praxis hat gezeigt, dass mit einem Gerät dieser Art praktisch keinerlei Laufflächenverschmutzung durch Schleifstaub auftritt.

Der bereits erwähnte Abrichtstein ist vorzugsweise in einer Ausnehmung des Gehäuses geführt, wobei bevorzugt in der Führungsfläche eine U-förmige, sich quer zur Längsrichtung erstreckende Ausnehmung zur formschlüssigen Aufnahme des Abrichtsteines vorgesehen ist. Stellt man eine Schleifscheibenabnutzung oder -verschmutzung fest, so wird der Abrichtstein in diese Aufnahme eingelegt und bei laufender Schleifscheibe leicht gegen diese Schleifscheibe gedrückt, wodurch sofort wieder Optimalverhältnisse geschaffen werden.

Weitere besonders vorteilhafte Ausführungsformen der Erfindung sind in den Unteransprüchen angegeben.

Die Erfindung wird im folgenden anhand von Ausführungbeispielen unter Bezugnahme auf die Zeichnung näher erläutert; in der Zeichnung zeigt:
Fig. 1 eine schematische Schnittansicht einer ersten Ausführungsform eines Geräts nach der Erfindung,
Fig. 2 eine schematische Schnittansicht einer weiteren Ausführungsform eines Geräts nach der Erfindung, wobei der Schnitt quer zur Schleif- bzw. Skilängsrichtung gelegt ist,
Fig. 3 eine Längsschnittansicht des Geräts nach Fig. 2,
Fig. 4 eine schematische Ansicht des Geräts nach Fig. 2 von unten,
Fig. 5 eine schematische Seitenansicht des Geräts nach Fig. 4 mit einer Draufsicht der Anschlagsorgane, und
Fig. 6 eine Schnittansicht entsprechend der Linie I-I in Fig. 4.
Fig. 1 zeigt einen Ski 1 mit üblichen seitlichen Stahlkanten 2, die von Zeit zu Zeit nachgeschliffen werden müssen, um einen einwandfreien Halt des Skis, insbesondere auf harten Pisten und gute Führungseigenschaften zu gewährleisten.

Das Nachschärfen dieser Kanten erfolgt mittels eines Handgeräts, das aus einer auf einer Führungsplatte vorgesehenen Führungsfläche 3, die auf die Skilauffläche aufgesetzt wird, und einem Gehäuse 4 besteht, in dem sich ein Antriebsmotor 5 befindet, an dessen Welle 6 eine Schleifscheibe 7 befestigt ist. Diese Schleifscheibe ist vorzugsweise so angeordnet, dass die Unterkante dieser Schleifscheibe nur geringfügig über die von der Lauffläche des Skis abgewandte Kantenseite vorsteht.

Der Motor 7 ist bezüglich des Gehäuses 4 schwenkbar gelagert, und zwar mittels eines elastischen Halteelements 8, das mit dem oberen Motorflansch einerseits und mit dem Gehäuse 4 andererseits verbunden ist.

Das der elastischen Befestigung gegenüberliegende Ende des Motors ist mittels eines Führungsgliedes 9 in der Weise geführt, dass der Motor eine Schwenkbewegung quer zum Ski 1 ausführen kann, jedoch in Längsrichtung des Skis keine Beweglichkeit gegeben ist. Dazu ist im Gehäuseboden 10 eine entsprechende Führungsausnehmung für das Glied 9 vorgesehen.

Der Motor 5 ist wenigstens über eine Feder 11 in der Weise vorgespannt, dass beim Andrücken der Schleifscheibe 7 an die Kante 2 die Kraft dieser Feder 11 überwunden werden muss. Die Federkraft kann dabei einstellbar sein, wird aber vorzugsweise bereits werkseitig auf einen festen, den optimal erwünschten Materialabtrag gewährleistenden Wert eingestellt.

Im Gehäuse 4 ist ferner ein Mikroschalter 12 vorgesehen und so im Schwenkweg des Motors angebracht, dass der Motor nur dann eingeschaltet werden kann, wenn seine Achse im wesentlichen senkrecht steht. Die Verwendung dieses Mikroschalters stellt aber keine absolute Notwendigkeit dar, da die Praxis gezeigt hat, dass Motorauslenkungen von 2 bis 3°, wie sie in Fig. 1 angedeutet sind und von der Schleifscheibenabnutzung herrühren können, sich beim Kantenschärfen nicht negativ auswirken.

Das Einschalten des Geräts erfolgt über einen in der Zeichnung angedeuteten Schalter 13. Die maximale Laufdauer des Motors kann mittels eines Thermoschalters begrenzt werden.

Bezüglich der Seitenfläche 14 des Skis ist das Gerät über Anschlagorgane geführt, die beiderseits der Schleifscheibe 7 gelegen sind. Eine Abdeckhaube 17 umgibt die Schleifscheibe 7 zumindest teilweise und gewährleistet, dass während des Schleifvorganges keine Schleifspäne in störender Weise nach aussen geschleudert werden können.

Die exakte Ausrichtung des Geräts bezüglich des Skis kann auch über Fühlerschalter, insbesondere Mikroschalter exakt vorgegeben werden, da sowohl der Führungsfläche 3 als auch den seitlichen Anschlagorganen derartige Fühlerschalter zugeordnet werden können und Vorsorge getroffen werden kann, dass diese Fühlerschalter die Speisung des Antriebsmotors nur dann ermöglichen, wenn die Optimallage des Geräts eingehalten ist. Da sich das Gerät jedoch aufgrund seiner Ausgestaltung problemfrei und exakt von Hand führen lässt, sind derartige Zusatzeinrichtungen im Regelfall nicht unbedingt erforderlich.

Fig. 2 und 3 zeigen eine bevorzugte Ausführungsform eines Geräts nach der Erfindung während des Vorgangs des Schleifens der Stahlkante 2 des Skis 1. Während dieses Schleifvorgangs muss eine vorhandene und in der Zeichnung schematisch angedeutete Skibremse 18 entweder entfernt oder in die eingefahrene Stellung gebracht werden, was durch Festklemmen oder auch ganz einfach dadurch erfolgen kann, dass in die Bindung ein Schuh eingespannt wird.

Der im Gehäuse 4 aufrecht angeordnete Motor 5 ist über ein Gelenkteil 21, das mit dem oberen Motorflansch verbunden ist, schwenkbar und quer zur Skilängsrichtung gelagert. Die zugehörige Schwenklagerachse 20 erstreckt sich demgemäss in Längsrichtung des Geräts bzw. des Skis 1. Schleifscheibenseitig ist der Motor über ein am unteren Motorflansch befestigtes Führungsstück 24 in seiner Schwenkebene geführt. Eine aus einem Filzstreifen bestehende Dichtung 37 verhindert ein Eindringen von Schmutz und Schleifstaub in den Gehäuseinnenraum.

Zwischen dem Motor 5 und der Wandung des Gehäuses 4 ist eine Druckfeder 11 angeordnet, die auf einem Gehäuseansatz 27 sitzt und etwa mittig am Motor 5 angreift. Diese Feder 11 macht die Kraft, mit der die Schleifscheibe 7 während des Schleifvorgangs gegen die Kante 2 gedrückt wird, unabhängig von der jeweiligen Bedienungsperson. Während des Schleifvorgangs liegt nämlich das Gerät einerseits auf der Lauffläche des Skis 1 über die Führungsfläche 3 auf und andererseits über insbesondere in den Fig. 4 und 5 zu sehende Anschlagorgane 15, 16 an der jeweiligen Seitenfläche des Skis bzw. der Stahlkante an, wodurch bei anliegenden Anschlagorganen die Anpresskraft allein durch die Druckfeder 11 erzeugt wird.

Die Führungsfläche 3, die sich über wenigstens 60% der Breite der Skilauffläche erstreckt, ist vorzugsweise so ausgebildet, dass sich zwischen dem Gerät und der Skilauffläche ausschliesslich Linienberührungen ergeben, und zwar über Stege 34, die sich in Längsrichtung der Lauffläche bzw. des Skis erstrecken. Zwecks Erleichterung der Führung des Geräts bei eingespanntem Ski ist die Oberseite des Führungsteils 3 zweckmässigerweise als gerillte Fläche 36 ausgebildet, wodurch die zweite Hand der Bedienungsperson einen sicheren Halt findet.

Um sicherzustellen, dass keine Überhitzung des Elektromotors 5 auftritt, wird vorzugsweise ein Thermostat 19 eingebaut, der den Motor nach einer vorgegebenen Betriebszeit abschaltet. Ist eine ausreichende Abkühlung des Motors nach entsprechendem Stillstand erfolgt, so kann das Gerät erneut in Tätigkeit gesetzt werden. Es ist möglich, die Betriebsbereitschaft des Geräts über eine Signallampe oder Leuchtdiode anzuzeigen.

Die Schleifscheibe 7 besitzt einen in Axialrichtung verstärkt ausgebildeten, ein schraubhülsenförmiges Trägerteil 25 aufnehmenden Mittelbereich und einen flachzylindrisch ausgebildeten Randbereich, dessen axiale Abmessung beispielsweise 5 mm beträgt, während die übliche Höhe der Stahlkanten etwa bei 3 mm liegt. Der Überstand der Schleifscheibe 7 über die an der Skilauffläche aufliegende Führungsfläche wird so gewählt, dass die Schleifscheibenunterkante etwa mit der Stahlkante abschliesst oder geringfügig sich darüberhinaus erstreckt.

Durch Schleifscheibenabnutzung wird der Durchmesser der Scheibe kleiner, wodurch sich eine leichte Schrägstellung des Motors ergibt, die maximal 3° beträgt. Eine weitere Auslenkung des Motors wird durch einen Anschlag verhindert. Diese Schrägstellung beeinträchtigt jedoch das Schleifergebnis nicht nachteilig.

Das Gehäuse 4 besteht aus zwei Halbschalen, wobei an die eine Halbschale das Führungsteil 3 mit der auf der Skilauffläche aufliegenden Führungsfläche und die seitlichen, beiderseits der Schleifscheibe in Skilängsrichtung gelegenen Anschlagorgane 15, 16 angeformt sind, während auf die andere Halbschale eine Schleifscheiben-Abdeckhaube 28 aufschnappbar ist.

Die Seitenansicht nach Fig. 3 zeigt den an das Gehäuse 4 bzw. an die beiden Halbschalenteile angeformten Handgriff 29, an dessen freiem Ende eine Kabeleinführung 30 vorgesehen ist. Benachbart dem Gehäuse 4 ist ein Drucktastenschalter 31 vorgesehen, der bequem mit dem Zeigefinger bedienbar ist.

Die Führungsfläche 3 erstreckt sich in Längsrichtung des Geräts bis in den Bereich des Handgriffs 29 und ermöglicht so eine besonders sichere Handhabung des Geräts.

Das am oberen Motorflansch 22 befestigte Gelenkteil 21 ist über die Schwenklagerachsteile 20 in durch Ansätze der Gehäusehalbschalen gebildeten Aufnahmelagern 38 gehaltert. Die Motorachse 6, die vorzugsweise einen Schlitz aufweist, ist über eine Öffnung 26 in der oberen Gehäusewand zugänglich, so dass ein Drehen oder Festhalten dieser Welle 6 mittels eines Schraubenziehers möglich ist, wenn eine Schleifscheibe 7 befestigt oder ausgewechselt werden muss.

Am unteren Motorflansch 23 ist ein Führungsstück 24 festgeschraubt, das - wie in Fig. 2 zu sehen ist - den Motor 5 in seiner definierten Schwenkebene führt und die Maximalauslenkungen begrenzt.

Die Unteransicht des Geräts gemäss Fig. 4 zeigt eine Ausgestaltung der Führungsfläche 3, des Aufnahmeraums 32 für die Schleifscheibe 7 und derAnschlagorgane 15, 16.

Die Führungsfläche 3 ist netzartig strukturiert ausgebildet, wobei bevorzugt nur die in Längsrichtung verlaufenden Stege 34 an der Lauffläche des jeweiligen Skis zur Anlage kommen, während die Querstege etwas zurückversetzt sind, um einerseits einen möglichst geringen Schiebewiderstand zu gewährleisten und andererseits zu vermeiden, dass sich auf der Lauffläche des Skis befindender Schmutz oder auf die Lauffläche gelangender Schmutz während des Längsführens des Geräts in die Lauffläche gedrückt wird. Praktische Versuche haben jedoch gezeigt, dass auch dann, wenn sämtliche Stege an der Lauffläche aufliegen, die Gefahr des Verschmutzens des Belages minimal ist. Die gitterartige Struktur der Führungsfläche 3 führt ausserdem zu einer hohen Stabilität bei gleichzeitig geringem Gewicht.

Der topfförmige Aufnahmeraum 32 für die Schleifscheibe 7 wird durch entsprechende Ringwandungen der beiden Gehäusehalbschalen begrenzt. In demjenigen Umfangsbereich, in dem die heissen Schleifspäne auftreffen, wird die Topfwandung von einem Schutzeinsatz 33 gebildet, der bevorzugt aus einem Alu-Druckgussteil besteht, das in eine passende Ausnehmung eingesetzt und verschraubt ist. Dieses Einsatzstück 33 ist gleichzeitig mit einem leistenförmigen Anschlagorgan 16 versehen, das mit dem auf der anderen Seite der Schleifscheibe 7 gelegenen Anschlagorgan 15 ausgerichtet ist. Da diese Anschlagorgane im praktischen Betrieb an den Stahlkanten zur Anglage kommen, ist es vorteilhaft, diese Organe aus verschleissfestem Material zu fertigen. Durch die Ausnutzung des Schutzeinsatzes als Anschlagorgan wird diese Forderung erfüllt, und für das zugehörige, auf der anderen Seite der Schleifscheibe 7 gelegene Anschlagorgan 15 wird die gestellte Forderung dadurch erfüllt, dass mit der entsprechenden Kunststofffläche ein vorzugsweise verzinktes Stahlblech verschraubt wird und somit eine stabile und feste Anschlagkante erhalten wird.

Die einen Berührungs- und Schleifstaubschutz darstellende Verkleidungshaube 28 ist als auf eine Gehäusehälfte aufschnappbares Teil ausgebildet. Die entsprechenden Schnapp-Rastverbindungen sind in Fig. 4 zu sehen.

Eine im Querschnitt U-förmige Ausnehmung 35 in der Führungsfläche 3 verläuft quer zur Längsrichtung dieser Führungsfläche und in Höhe der Schleifscheibe 7. Diese Ausnehmung 35 dient zur Aufnahme und Führung eines nicht dargestellten Abrichtsteines, der in diese Ausnehmung 35 eingesetzt und bei laufender Schleifscheibe 7 gegen diese Scheibe geschoben werden kann. Auf diese Weise ist ein problemfreies und schnelles Abrichten der Schleifscheibe 7 möglich.

Die Seitenansicht nach Fig. 5 zeigt die Ausbildung und Anordnung der Anschlagorgane 15, 16. Das Anschlagorgan 15 wird von einem passend in eine entsprechende Ausnehmung des Kunststoffgehäuses eingesetzte Stahlbfechplatte gebildet, die oberhalb des der Stahlkante 2 gegenüberliegenden Bereichs mit dem Gehäuse verschraubt ist. Das Anschlagorgan 16 besteht aus einer Ansatzleiste des Einsatzstücks 33, das ebenfalls mit dem Gehäuse verschraubt ist. Die Fig. 4 und 5 lassen deutlich erkennen, dass bezogen auf die Gesamtgerätegrösse sowohl in der Skiebene als auch senkrecht dazu ausreichend grosse Führungsflächen zur Verfügung stehen, um es dem Benutzer zu ermöglichen, das Gerät ohne Kipptendenzen zügig und kontinuierlich längs des Skis zu führen.

Die Schnittansicht nach Fig. 6 zeigt einen Querschnitt des Druckgussteils 33 mit daran ausgebildetem, an der Stahlkante 2 zur Anlage kommendem Anschlagorgan 16. Deutlich zu erkennen ist dabei, dass das Anschlagorgan 16 sich nur geringfügig über die Stahlkante 2 hinauserstrekken muss, um eine sichere Führung des Geräts zu gewährleisten. Dies gilt natürlich auch für das in Fig. 5 gezeigte Anschlagorgan 15.

Bei der praktischen Verwendung des erfindungsgemässen Geräts, wobei der jeweilige Ski vorzugsweise mit horizontal liegender Lauffläche in bekannten Spannvorrichtungen fixiert wird, wird das Gerät mit laufender Schleifscheibe vorzugsweise im Bereich der Skienden angesetzt und dann zügig längs des Skis geführt. Da der sich ergebende Materialabtrag absichtlich vergleichsweise gering gehalten wird, kann es bei stark gerundeten Kanten erforderlich sein, den durchgehenden Schleifvorgang mehrfach zu wiederholen. Irgenwelche Einstell- oder Nachstellvorgänge sind am Gerät nicht erforderlich. Lediglich bei stark abgenutzter oder verschmutzter Schleifscheibe sollte ein Abziehen der Scheibe mittels eines Abrichtsteines erfolgen.

Trotz der Beschränkung des Schleifvorgangs auf die Kantenaussenseite ergeben sich überraschend gute, die praktischen Erfordernisse voll erfüllende Schleifergebnisse, wobei zusätzlich von Vorteil ist, dass durch den Verzicht auf ein Schleifen der mit der Lauffläche des Skis bündigen Kantenunterseite Beschädigungenesüfft`ae= belags durch Schleifstaub und Erhitzung ausgeschaltet sind.

## Patentansprüche

1. Gerat zum Scharten von Skikanten mit einem ein rotierendes Schleiforgan (7) antreibenden Motor (5) und einem den Motor (5) aufnehmenden Gehäuse (4) mit einer am jeweiligen Ski mit Anschlagorganen (15,16, 34) abstützbaren Führungsfläche (3), dessen Motor (5) im Gehäuse (4) mit zumindest im wesentlichen senkrecht zur Führungsfläche (3) verlaufender Welle (6) angeordnet ist, deren freies Ende zur lösbaren Befestigung einer Schleifscheibe (7) ausgebildet ist, dadurch gekennzeichnet, dass der Motor (5) um eine sich in Längsrichtung der Führungsfläche (3) bzw. in Längsrichtung des Skis erstreckende Achse (20) begrenzt schwenkbar gelagert ist, dass zwischen dem schwenkbar gelagerten Motor und dem Gehäuse (4) eine Druckfeder (11) vorgesehen ist und dass sie Abstützorgane (15, 16) am Gerät zur Führungsfläche (3) senkrecht verlaufend und seitlich am Ski (1) abstützbar angebracht sind, wobei deren Abstand zu einer senkrecht durch die Schwenklagerachse (20) gelegten Ebene im wesentlichen gleich dem Radius der Schleifscheibe (7) ist.

2. Gerät nach Anspruch 1, dadurch gekennzeichnet, dass die Schwenklagerachse (20) im Bereich des der Schleifscheibe (7) gegenüberliegenden Endes der Motorwelle (6) vorgesehen ist.

3. Gerät nach Anspruch 1 oder 2, dadurch gekennzeichnet, dass dem Motor (5) schleifscheibenseitig ein seine Schwenkebene festlegendes Führungsglied (9) zugeordnet ist und dass der Motor (5) an seinem von der Schleifscheibe (7) abgewandten Ende über ein elastisches Element (8) mit dem Gehäuse (4) verbunden ist.

4. Gerät nach Anspruch 2, dadurch gekennzeichnet, dass am obenliegenden Motorflansch (22) ein Gelenkteil (21) mit der Schwenklagerachse (20) und am unteren Motorflansch (23) ein Führungs- und/oder Anschlagstück (24) befestigt ist.

5. Gerät nach einem oder mehreren der vorhergehenden Ansprüche, dadurch gekennzeichnet, dass die Schleifscheibe (7) ein als Schraubhülse ausgebildetes Trägerteil (25) aufweist, dass das freie Ende der Motorwelle (6) mit einem Gegengewinde versehen ist und dass das der Schleifscheibe gegenüberliegende, mit einem Schlitz oder dergleichen versehene Ende der Motorwelle (6) über eine Öffnung (26) im Gehäuse (4) für ein Werkzeug zugänglich ist.

6. Gerät nach einem der vorhergehenden Ansprüche, dadurch gekennzeichnet, dass die Schleifscheibe (7) einen in Axialrichtung verstärkt ausgebildeten, das Trägerteil (25) aufnehmenden Mittelbereich und einen flachzylindrisch ausgebildeten Randbereich aufweist, dessen axiale Abmessung im wesentlichen nicht grösser als die doppelte Höhe der zu schärfenden Stahlkante (2) ist.

7. Gerät nach Anspruch 1, dadurch gekennzeichnet, dass die Druckfeder (11) auf oder in einem Gehäuseansatz (27) geführt ist und im Bereich der Mitte des schwenkbar gelagerten Motors (5) angreift.

8. Gerät nach einem oder mehreren der vorhergehenden Ansprüche, dadurch gekennzeichnet, dass das Gehäuse (4) einen den Motor (5) umschliessenden Kopfteil, einen die Führungsfläche (3) und die Anschlagorgane (15, 16) festlegenden Führungsteil, einen dem Führungsteil gegenüberliegend angeordneten Schleifscheiben-Abdeckteil (28) und einen Handgriff (29) umfasst, der parallel zur Führungsflächenlängsrichtung verläuft und etwa in halber Höhe des Gehäuses (4) angeordnet ist.

9. Gerät nach Anspruch 8, dadurch gekennzeichnet, dass der Handgriff (29) bezüglich des Gehäuse-Kopfteils im wesentlichen mittensymmetrisch angeordnet, im Bereich seines freien Endes mit einer Kabeleinführung (30) und benachbart dem Gehäusekopfteil mit einem Drucktastenschalter (31 ) versehen ist.

10. Gerät nach einem oder mehreren der vorhergehenden Ansprüche, dadurch gekennzeichnet, dass das Gehäuse (4) im Bereich der Schleifscheibe (7) einen topfförmigen Aufnahmeraum (32) aufweist, dessen Ringwand zumindest auf einem, dem Auftreffbereich der Schleifspäne entsprechenden Teilbereich metallisch ausgebildet ist.

11. Gerät nach Anspruch 10, dadurch gekennzeichnet, dass der metallische Teilbereich aus einem Einsatzstück (33) besteht, an das gleichzeitig das Anschlagorgan (16) angeformt ist.

12. Gerät nach einem oder mehreren der vorhergehenden Ansprüche, dadurch gekennzeichnet, dass die an der Skilauffläche zur Anlage kommende Führungsfläche (3) unter Schaffung linienförmiger, sich in Längsrichtung erstreckender Auflagen (34) strukturiert ausgebildet ist.

13. Gerät nach einem oder mehreren der vorhergehenden Ansprüche, dadurch gekennzeichnet, dass die seitlich am Ski (1) bzw. der Stahlkante (2) zur Anlage kommenden Anschlagorgane (15, 16) aus verschleissfestem Material bestehenden und bezogen auf die Führungsfläche (3) etwa die doppelte Höhe der Stahlkante (2) besitzen.

14. Gerät nach Anspruch 13, dadurch gekennzeichnet, dass die durch die Anschlagorgane (15, 16) festgelegte Führungsebene zumindest im wesentlichen in der Mitte des Geräts gelegen ist.

15. Gerät nach einem oder mehreren der vorhergehenden Ansprüche, dadurch gekennzeichnet, dass in einer Ausnehmung des Gehäuses (4) ein gegen sie Schleifscheibe (7) drückbarer Abrichtstein geführt ist.

16. Gerät nach Anspruch 15, dadurch gekennzeichnet, dass in der Führungsfläche (3) eine U-förmige, sich quer zur Längsrichtung erstrekkende Ausnehmung (35) zur formschlüssigen Aufnahme des Abrichtsteines vorgesehen ist.

17. Gerät nach einem oder mehreren der vorhergehenden Ansprüche, dadurch gekennzeichnet, dass Gehäuse (4) und Handgriff (29) aus zwei Kunststoff-Halbschalen bestehen, dass an die eine Halbschale ein flächiger Ansatz mit der Führungsfläche (3) und den Anschlagorganen (15, 16) angeformt ist und dass an der anderen Halbschale eine Schleifscheiben-Abdeckhaube (28) über Schnappverbindungen fixierbar ist.

18. Gerät nach einem oder mehreren der vorhergehenden Ansprüche, dadurch gekennzeichnet, dass in den Speisekreis des Motors (5) ein im Schwenkbereich des Motors angeordneter Mikroschalter (12) geschaltet ist, der den Speisekreis nur bei im wesentlichen senkrecht stehender Motorwelle (6) schliesst.

19. Gerät nach einem oder mehreren der vorhergehenden Ansprüche, dadurch gekennzeichnet, dass im Speisekreis des Motors (5) ein Schaltelement vorgesehen ist, das den Stromkreis während des Vorhandenseins von eine vorgebbare Grösse besitzenden Relativbewegungen zwischen Gehäuse (4) und Ski (1) schliesst, bei Fehlen solcher Bewegungen den Speisekreis jedoch sofort unterbricht.

## Revendications

1. Dispositif pour affûter des carres de ski, avec un moteur (5) entraînant un organe d'affûtage rotatif (7), et un boîtier (4) abritant le moteur (5) avec une surface de guidage (3) pouvant être soutenue sur le ski concerné par des organes de butée (15, 16, 34), dont le moteur (5) est disposé dans le botîer (4) avec un arbre (6) s'étendant au moins essentiellement perpendiculairement à la surface de guidage (3), dont l'extrémité libre est conçue pour une fixation libérable d'un disque d'affûtage (7), caractérisé en ce que le moteur (5) est supporté à pivotement limité autour d'un axe s'étendant dans le sens longitudinal de la surface de guidage (3) ou dans le sens longitudinal du ski, en ce qu'entre le moteur supporté à pivotement et le boîtier (4) est prévu un ressort de pression (11), et en ce que les organes d'appui (15, 16) sont agencés en s'étendant sur le dispositif perpendiculairement à la surface de guidage (3) et de manière à pouvoir s'appuyer latéralement sur le ski (1 ), leur écartement par rapport à un plan vertical passant par l'axe de support pivotant (20) étant essentiellement égal au rayon du disque d'affûtage (7).

2. Dispositif suivant la revendication 1, caractérisé en ce que l'axe de support pivotant (20) est prévu au voisinage de l'extrémité opposée au disque d'affûtage (7), de l'arbre de moteur (6).

3. Dispositif suivant la revendication 1 ou 2, caractérisé en ce qu'au moteur (5) est associé côté disque d'affûtage, un organe de guidage (9) déterminant son plan de pivotement, et en ce que le moteur (5) est relié à son extrémité éloignée du disque d'affûtage (7), par l'intermédiaire d'un élément élastique (8), au boîtier (4).

4. Dispositif suivant la revendication 2, caractérisé en ce qu'à la bride supérieure de moteur (22) est fixée une pièce d'articulation (21) avec l'axe de support pivotant (20) et à la bride de moteur inférieure (23) une pièce de guidage et/ou de butée (24).

5. Dispositif suivant une ou plusieurs des revendications précédentes, caractérisé en ce que le disque d'affûtage (7) présente une pièce porteuse (25) réalisée en tant que douille filetée, en ce que l'extrémité libre da l'arbre de moteur (6) est dotée d'un pas de vis correspondant, et en ce que l'extrémité opposée au disque d'affûtage et dotée d'une fente ou analogue, de l'arbre de moteur (6) est accessible par l'intermédiaire d'une ouverture (26) dans le boîtier (4) pour un outil.

6. Dispositif suivant l'une des revendications prédédentes, caractérisé en ce que le disque d'affûtage (7) présente une zone médiane réalisée de façon renforcée dans le sens axial, recevant la pièce porteuse (25), et une zone marginale réalisée de façon cylindrique aplatie, dont la dimension axiale n'est pas essentiellement supérieure au double de la hauteur du carre d'acier (2) à affûter.

7. Dispositif suivant la revendication 1, caractérisé en ce que le ressort de pression (11 ) est quidé sur ou dans un prolongement de boîtier (27) et attaque au voisinage du milieu du moteur (5) supporté à pivotement.

8. Dispositif suivant une ou plusieurs des revendications précédentes, caractérisé en ce que le boîtier (4) comprend une partie de tête entourant le moteur (5), une partie de guidage déterminant la surface de guidage (3) et les organes de butée (15, 16), une partie de couverture de disque d'affûtage (28) disposée à l'opposé de la partie de guidage et une poignée (29), qui s'étend parallèlement à la direction longitudinale de la surface de guidage et est disposée approximativement à mi- hauteur du boîtier (4).

9. Dispositif suivant la revendication 8, caractérisé en ce que la poignée (29) est agencée essentiellement symétriquement par rapport au milieu de la partie de tête de boîtier et est dotée au voisinage de son extrémité libre d'une entrée de câble (30) et au voisinage de la partie de tête de boîtier d'un interrupteur à bouton-poussoir (31 ).

10. Dispositif suivant une ou plusieurs des revendications précédentes, caractérisé en ce que le boîtier (4) présente au voisinage du disque d'affûtage (7), un volume de réception en forme de pot (32), dont la paroi annulaire est réalisée mé- talliquement au moins dans une zone partielle correspondant à la zone de projection des copeaux d'affûtage.

11. Dispositif suivant la revendication 10, caractérisé en ce que la zone partielle métallique est constitué par une pièce rapportée (33), sur laquelle est simultanément façonné l'organe de butée (16).

12. Dispositif suivant une ou plusieurs des revendications précédentes, caractérisé en ce que la surface de guidage (3) venant rencontrer la semelle du ski est réalisée de manière structurée en établissant des appuis linéaires (34) s'étendant dans le sens longitudinal.

13. Dispositif suivant une ou plusieurs des revendications précédentes, caractérisé en ce que les organes de butée (15, 16) venant s'appliquer latéralement sur le ski (1 ) ou le carre d'acier (2) sont faits d'une matière résistant à l'usure et possèdent par rapport à la surface de guidage (3), approximativement le double de la hauteur du carre d'acier (2).

14. Dispositif suivant la revendication 13, caractérisé en ce que le plan de guidage déterminé par les organes de butée (15, 16) est situé au moins essentiellement au milieu du dispositif.

15. Dispositif suivant une ou plusieurs des revendications précédentes, caractérisé en ce qu'une pierre à dresser pouvant être repoussée contre le disque d'affûtage (7) est guidée dans un évidement du boîtier (4).

16. Dispositif suivant la revendication 15, caractérisé en ce que dans la surface de guidage (3) est prévu un évidement en forme de U (35) s'étendant transversalement par rapport à la direction longitudinale, destiné à recevoir à liaison de forme la pierre à dresser.

17. Dispositif suivant une ou plusiers des revendications précédentes, caractérisé en ce que le boîtier (4) et la poignée (29) sont constitués par deus demi-coquilles en matière synthétique, en ce que sur une demi-coquille est façonné un prolongement aplati avec la surface de guidage (3) et les organes de butée (15, 16), et en ce que sur l'autre demi-coquille, un capot de couverture de disque d'affûtage (28) peut être immobilisé par l'intermédiaire de liaisons à encliquetage.

18. Dispositif suivant une ou plusieurs des revendications précédentes, caractérisé en ce que dans le dircuit d'alimentation du moteur (5) est connecté un microcommutateur (12) situé dans la plage de pivotement du moteur, qui ne ferme le circuit d'alimentation qu'avec l'arbre de moteur (6) essentiellement vertical.

19. Dispositiv suivant une ou plusieurs des revendications précédentes, caractérisé en ce que dans le circuit d'alimentation du moteur (5) est prévu un élément de commutation qui ferme le circuit pendant la présence de mouvements relatifs possédant une grandeur prédéterminable, entre le boîtier (4) et le ski (1 ), mais interrompt immédiatement le circuit d'alimentation lors de l'absence de tels mouvements.

## Claims

1. Device for the sharpening of the edges of skis comprising a motor (5) which drives a rotating grinding member (7) and a housing (4) which accommodates the motor (5) and which has a guide surface (3) supportable by abutment members (15, 16, 34) on the respective ski, with the motor (5) of the device being arranged in the housing with a shaft (6) which extends at least substantially perpendicular to the guide surface (3) and with the free end of the shaft being constructed for the releasable attachment of a grinding disk (7), characterised in that the motor (5) is journalled to be restrictedly pivotable about an axis (20) which extends in the longitudinal direction of the guide surface (3) or in the longitudinal direction of the ski; in that a compression spring (11) is provided between the pivotably journalled motor and the housing (4); and in that the support members (15, 16) are attached to the apparatus perpendicular to the guide surface (3) and capable of being supported on the ski (1 ) at the side, with their distance from a plane disposed vertically through the axis of the pivot bearing being substantially the same as the radius of the grinding disk (7).

2. Device in accordance with claim 1, characterised in that the axis (20) of the pivot bearing is provided in the region of the opposite end of the motor shaft (6) form the grinding disk (7).

3. Device in according with claim 1 or claim 2, characterised in that a guide member (9) which determines the plane of pivoting of the motor (5) is associated with the motor (5) at the grinding disk side; and in that the motor (5) is connected with the housing (4) at its end remote from the grinding disk (7) via an elastic element (8).

4. Device in accordance with claim 2, characterised in that a pivot part (21 ) with the pivot bearing axis (20) is secured to the upwardly disposed motor flange (22); and in that a guide member and/or abutment member (24) is secured to the lower motor flange (23).

5. Device in accordance with one or more of the preceding claims, characterised in that the grinding disk (7) has a carrier part (25) formed as a threaded sleeve; in that the free end of the motor shaft (6) is provided with a mating thread; and in that the opposite end of the motor shaft (6) to the grinding disk is provided with a slot or the like and is accessible via an opening (26) in the housing (4) for a tool.

6. Device in accordance with one of the preceding claims, characterised in that the grinding disk (7) has a central region which is thickened in the axial direction and which accommodates the carrier part (25), and a plane cylindrical edge region the axial dimension of which is substantially not larger than twice the height of the steel edge (2) to be sharpened.

7. Device in accordance with claim 1, characterised in that the compression spring (11) is guided on or in a projection (27) of the housing and acts in the region of the middle of the pivotally mounted motor (5).

8. Device in accordance with one or more of the preceding claims, characterised in that the housing (4) includes a head part which surrounds the motor (5), a guide part which defines the guide surface (3) and the abutment members (15, 16), a grinding disk cover part (28) arranged opposite to the guide part, and a handle (29) which extends parallel to the longitudinal direction of the guide surface and is arranged at approximately the half height of the housing (4).

9. Device in accordance with claim 8, characterised in that the handle (29) is arranged substantially symmetrically at the middle relative to the housing head part and is provided with a cable entry guide (30) in the region of its free end and with a push button switch (31) adjacent the head part.

10. Device in accordance with one or more of the preceding claims, characterised in that the housing (4) has a pot-like accommodation chamber (32) in the region of the grinding disk (7), with the ring wall of the accommodation chamber being of metallic construction, at least in a region corresponding to the impingement region of the grinding swarf.

11. Device in accordance with claim 10, characterised in that the metallic region consists of an insert member (33) on which the abutment member (16) is simultaneously formed.

12. Device in accordance with one or more of the preceding claims, characterised in that the guide surface (3) which comes into contact with the sole of the ski is of structured design while providing line-like contact surfaces (34) which extend in the longitudinal direction.

13. Device in accordance with one or more of the preceding claims, characterised in that the abutment members (15, 16) which contact the ski (1) at the side or at the steel edge (2) consist of wear-resistant material and, related to the guide surface (3), have approximately twice the height of the steel edge (2).

14. Device in accordance with claim 13, characterised in that the guide plane determined by the abutment members (15, 16) is disposed at least substantially at the middle of the device.

15. Device in accordance with one or more of the prededing claims, characterised in that a dressing stone which can be pressed against the grinding disk (7) is guided in a recess of the housing (4).

16. Device in accordance with claim 15, characterised in that a U-shaped recess (35) which extends transverse to the longitudinal direction is provided in the guide surface (3) to accommodate the dressing stone in form-locked manner.

17. Device in accordance with one or more of the preceding claims, characterised in that the housing (4) and handle (29) consist of two plastic half shells; in that an areal projection with the guide surface (3) and the abutment members (15, 16) is formed on the one half shell; and in that a grinding disk cover (28) can be fixed to the other half shell via snap connections.

18. Device in accordance with one or more of the preceding claims, characterised in that a microswitch (12) arranged in the range of pivoting of the motor is inserted into the feed circuit for the motor (5) and only closes the feed circuit when the motor shaft (6) is substantially vertical.

19. Device in accordance with one or more of the preceding claims, characterised in that a switch element is provided in the feed circuit for the motor (5) and closes the feed circuit for the motor (5) and closes the feed circuit during the presence of relative movements of a predeterminable size between the housing (4) and ski (1 ), but however immediately interrupts the feed circuit if such movements are absent.
